# EUROPÄISCHE PATENTSCHRIFT

(11) **EP 0 476 092 B1**
(45) Veröffentlichungstag und Bekanntmachung des Hinweises auf die Patenterteilung: **04.05.1994**
(21) Anmeldenummer: 91906557.3
(22) Anmeldetag: 14.03.1991
(51) Int. Cl.: B21D 5/02

(54) **BLECHBIEGEVORRICHTUNG**
SHEET-METAL BENDING DEVICE
DISPOSITIF DE PLIAGE DES TOLES

(30) Priorität: 15.03.1990 AT 621/90
(43) Veröffentlichungstag der Anmeldung: 25.03.1992
(73) Patentinhaber: Lift Verkaufsgeräte-Gesellschaft m.b.H., A-1050 Wien (AT)
(72) Erfinder: SCHUBERT, Otto, A-1050 Wien (AT)
(74) Vertreter: Weinzinger, Arnulf, Dipl.-Ing.
(86) Internationale Anmeldenummer: AT9100044
(87) Internationale Veröffentlichungsnummer: WO9113704

(56) Entgegenhaltungen:
- EP-A- 379 886
- FR-A- 1 221 933
- FR-A- 2 201 973
- GB-A- 1 119 811
- GB-A- 2 050 887
- US-A- 2 649 128
- US-A- 3 282 076

## Beschreibung

Die Erfindung betrifft eine Blechbiegevorrichtung mit einem relativ zu einem Gestell quer zur Blechebene aus einer oberen zurückgezogenen Stellung in eine untere Arbeitsstellung und zurück bewegbaren oberen Gegenhaltestempel, dem zwei am Gestell angeordnete untere Biegestempel gegenüberstehen, wobei die beiden unteren Biegestempel um eine allgemein im Bereich der Biegung des Blechs verlaufende Achse schwenkbar im Gestell gelagert und mit einem Schwenkmechanismus gekuppelt sind.

Üblicherweise wird ein Blech längs einer geraden Biegekante dadurch gebogen, daß ein oberer Stempel (auch Oberwerkzeug genannt) gegen das auf einem unteren Gesenk oder auf zwei unteren, stationären Stempeln (Unterwerkzeugen) aufliegende Blech bewegt wird, wobei der obere Stempel das Blech mit dem Bereich der zu formenden Biegekante in das Gesenk bzw. zwischen die beiden unteren Stempel hineindrückt, wodurch die Biegung des Blechs bewerkstelligt wird. Von Nachteil ist dabei, daß in aller Regel keine genau definierten oder scharfen Biegekanten gebildet werden können, und daß weiters ein beträchtlicher Teil der aufgebrachten Energie durch Reibung am Gesenk bzw. an den stationären unteren Stempeln verloren geht.

Bekannt ist auch eine Biegevorrichtung für bereits profilierte Bleche (WO 81/02535), um diese profilierten Bleche mit einer Wellung zu versehen, wobei ein oberer, auf und ab beweglicher Stempel mit einem stationären unteren Stempel sowie mit beidseits hievon angeordneten, schrägen, in Richtung ihrer Hauptebene schräg auf und ab bewegbaren Zusatzstempeln zusammenarbeitet. Während der obere Stempel mit dem ihm gegenüberstehenden stationären unteren Stempel die Wellung im Blech formt, bereiten die beiden seitlichen, schrägen Stempel die nächste Wellung vor. Für ein einfaches Biegen eines Blechs mit möglichst scharfer Biegekante ist diese bekannte Biegemaschine nicht ausgelegt und auch nicht geeignet.

Abgesehen von Hand-Schwenkbiegemaschinen, bei denen das zu biegende Blech zwischen einer stationären Unterwange und einer dagegen klemmbare Oberwange eingespannt wird und eine untere, händisch betätigte Schwenk-Biegewange die Biegearbeit ausführt, wurde sodann in der GB-A-2 050 887 eine Blechbiegevorrichtung der eingangs angegebenen Art vorgeschlagen, bei der zwei untere Biegestempel um horizontale Achsen gegensinnig verschwenkt werden können, um das zu biegende Blech um einen ihnen gegenüberstehenden oberen Gegenhaltestempel herumzubiegen. Dabei sind die Schwenklager für die beiden unteren Biegestempel an den beiden Stirnseiten der Biegevorrichtung außen angebracht, wobei an diesen Stirnseiten auch die Schwenkantriebe in Form von Arbeitszylindern vorgesehen sind. Von Nachteil ist hier, daß die Biegestempel, die relativ massiv ausgeführt werden müssen, nur beschränkte Biegearbeiten bei Mehrfachbiegungen eines Blechs zulassen, da das bereits gebogene Blech gegen den Gegenhaltestempel stößt (sog. "Kollisionsfall").

Es ist nun Aufgabe der Erfindung, eine Blechbiegevorrichtung der eingangs angeführten Art vorzusehen, die das Biegen von Blechen unter Erzeugung von scharfen Biegekanten mit relativ geringem Energieaufwand und bei möglichst niedrigem konstruktiven Aufwand ermöglicht, wobei auch das zu biegende Blech möglichst schonend behandelt werden soll, und wobei vor allem bei einem mehrfachen Biegen eines Blechs eine Behinderung durch den oberen Gegenhaltestempel, gegen den dann das mehrfach gebogene Blech stößt, möglichst hintangehalten werden soll.

Die erfindungsgemäße Blechbiegevorrichtung der eingangs angeführten Art ist dadurch gekennzeichnet, daß der obere Gegenhaltestempel mit seiner Halterung an einem am Gestell auf und ab geführten Träger um eine allgemein im Bereich der Biegekante im Blech verlaufende Achse schwenkbar gelagert ist.

Mit einer solchen Ausbildung wird der vorstehenden Zielsetzung in vorteilhafter Weise entsprochen, wobei ein seitliches Wegschwenken des oberen Gegenhaltestempels in der Endphase des jeweiligen Biegevorganges ermöglicht wird, wenn das mehrfach gebogene Blech gegen ihn stößt. Dabei kann der obere Stempel frei schwenkbar gelagert sein, oder aber er kann mit einem Schwenkantrieb verbunden sein, der beispielsweise durch einen Mikroschalter aktiviert wird, gegen den das Blech stößt. Insgesamt wird bei der vorliegenden Blechbiegevorrichtung nicht nur eine schonende, Energie sparende Biegearbeit am Blech ermöglicht, sondern es können auch scharfe bzw. genau definierte Biegekanten erzeugt werden. Die Konstruktion der Biegevorrichtung kann dabei verhältnismäßig einfach sein, wobei insbesondere auch kein massives Gestell wie bei herkömmlichen Biegepressen erforderlich ist. Die beiden unteren Biegestempel können gegensinnig schwenkbar im Gestell gelagert sowie weiters in ihrer Schwenkbewegung gekuppelt und symmetrisch schwenkbar sein, wodurch bei der Biegearbeit die Bewegung der unteren Stempel im Kräftegleichgewicht zum oberen Stempel bzw. zueinander erfolgen und beim Verschwenken der unteren Stempel zusammen mit den Blechabschnitten mit vergleichsweise geringen Kräften das Auslangen gefunden werden kann.

An sich wäre es denkbar, den oberen Gegenhaltestempel mit einem Exzenterantrieb auszurüsten, wie etwa in der WO 81/02535 beschrieben, jedoch kann bei der vorliegenden Biegevorrichtung dem oberen Stempel zur Auf- und Abbewegung einfach ein Spindeltrieb zugeordnet werden. Mit einem solchen Spindeltrieb ist auch problemlos eine Arretierung in der Arbeitsstellung des oberen Stempels möglich, indem einfach die Spindel festgestellt wird.

Für einen glatten Ablauf des Biegevorgangs sowie zur Erzielung der gewünschten scharfen Biegekanten ist es erfindungsgemäß besonders günstig, wenn die horizontale Schwenkachse des Gegenhaltestempels in dessen unterer Arbeitsstellung zumindest im wesentlichen mit der gemeinsamen Schwenkachse der unteren Biegestempel zusammenfällt.

Zur Erzielung eines völlig synchronen gegensinnigen Verschwenkens der unteren Biegestempel um eine exakt definierte, gedachte Schwenkachse hat es sich ferner als vorteilhaft erwiesen, wenn die beiden unteren Biegestempel mit Hilfe von über die Breite der Biegevorrichtung verteilt vorgesehenen Paaren von Winkelhebeln, die jeweils mittig über ein Gelenk miteinander verbunden sind, gelenkig miteinander gekuppelt sind. Für die unteren Stempel ist somit eine exakte Bewegungsführung beim Verschwenken zufolge der Winkelhebel-Paare vorgesehen. Die Gelenke, über die die Winkelhebel eines Paares miteinander vorbunden sind, bewegen sich dabei insbesondere in der vertikalen Mittenebene der Biegevorrichtung, in der auch die erwähnte gemeinsame Schwenkachse liegt. Bei dieser Mittenebene handelt es sich insbesondere auch um jene Ebene, längs der der obere Stempel auf und ab bewegbar ist.

Eine einfache und robuste Konstruktion kann bei der letztgenannten Ausführungsform sodann dadurch erreicht werden, daß die Winkelhebel jeweils einerseits mit einem der unteren Biegestempel gelenkig verbunden sind und andererseits mit einem Gleitstein oder dergl. in einer Gleitnut des anderen der beiden unteren Biegestempel verschiebbar geführt sind.

Um auf konstruktiv möglichst einfache Weise das Verschwenken der unteren Biegestempel zu bewerkstelligen, ist es auch vorteilhaft, wenn den unteren Biegestempeln als Schwenkmechanismus über die Breite der Biegevorrichtung verteilt mehrere Zahnstangengetriebe zugeordnet sind. Dadurch sind die unteren Stempel über die Breite der Vorrichtung an mehreren Stellen gleichzeitig antreibbar. Dabei sind die Zahnstangengetriebe vorzugsweise paarweise symmetrisch angeordnet und insbesondere mit einem gemeinsamen Antriebsmotor gekuppelt.

Eine vorteilhafte Ausführungsform ist hier ferner dadurch gekennzeichnet, daß an jedem unteren Biegestempel Zahnstangen angelenkt sind, die ihrerseits mit auf einer Welle sitzenden Zahnrädern kämmen.

Zur Vereinfachung des Antriebsmechanismus ist es hier weiters günstig, wenn auf den beiden, den zwei unteren Biegestempeln zugeordnete Wellen zwei miteinander kämmende Zahnräder sitzen und so die eine, vom Antriebsmotor angetriebene Welle die andere Welle gegensinnig umlaufend antreibt.

Die Erfindung wird nachstehend anhand von in der Zeichnung veranschaulichten, besonders bevorzugten Ausführungsbeispielen, auf die sie jedoch nicht beschränkt sein soll, noch weiter erläutert. Es zeigen:
Fig. 1 eine schematische, schaubildliche Ansicht einer Blechbiegevorrichtung gemäß der Erfindung in der Ruhestellung;
Fig. 2 eine entsprechende schematische, schaubildliche Ansicht dieser Blechbiegevorrichtung, wobei die gegenüberliegende Seite ersichtlich ist;
Fig. 3 eine der Fig. 1 entsprechende schaubildliche Darstellung dieser Blechbiegevorrichtung in einer Arbeitsphase, bei der mit dem Biegen des Blechs begonnen wird;
Fig. 4 eine entsprechende Darstellung dieser Blechbiegevorrichtung, bei der das zu biegende Blech bereits größtenteils gebogen ist;
Fig. 5 eine weitere Darstellung dieser Blechbiegevorrichtung, nunmehr jedoch am Ende des Biegevorgangs;
Fig. 6 eine ganz schematische, teilweise geschnittene Stirnansicht der wesentlichen Arbeitsteile der Blechbiegevorrichtung in der der Fig. 1 entsprechenden Ruhestellung;
Fig. 7 eine entsprechende schematische Stirnansicht dieser Arbeitsteile der Blechbiegevorrichtung, nun jedoch entsprechend der Darstellung in Fig. 2 am Beginn des Biegevorgangs;
Fig. 8 eine entsprechende stirnseitige Ansicht dieser Arbeitsteile entsprechend der Darstellung in Fig. 4, bei beinahe fertig gebogenem Blech;
Fig. 9 in einer entsprechenden Stirnansicht die Arbeitsteile der Blechbiegevorrichtung am Ende des Biegevorgangs, in einer Arbeitsphasen-Darstellung gemäß Fig. 5;
Fig. 10 und 11 jeweils ganz schematische Stirnansichten von Biegewerkzeugen beim Biegen von verschiedenen Blechstärken, wobei jeweils die Phase am Beginn des Biegevorgangs sowie jene am Ende des Biegevorgangs veranschaulicht sind;
Fig. 12 in einer schematischen Stirnansicht entsprechend Fig. 9 eine Ausführungsform der Biegevorrichtung mit modifizierten unteren Biegestempeln;
Fig. 13 eine schematische Teilansicht eines weiteren modifizierten unteren Biegestempels;
Fig. 14 einen schematischen Querschnitt durch den oberen Teil des einen unteren, z.B. gemäß Fig. 6 linken Biegestempels, gemäß der Linie XIV-XIV in Fig. 15, zur Veranschaulichung von Lagerausnehmungen und Gleit-bzw. Führungsnuten im Biegestempel;
Fig. 15 eine Teilansicht der Innenseite dieses unteren Biegestempels, im wesentlichen in Richtung des Pfeiles XV in Fig. 14 gesehen;
Fig. 16 eine axonometrische Darstellung einer zur gelenkigen Verbindung, Lagerung und Bewegungsführung für die unteren Biegestempel dienenden Doppel-Winkelhebelanordnung;
Fig. 17 eine Schnittdarstellung ähnlich Fig. 14, nun jedoch mit einer Doppel-Winkelhebelanordnung, gemäß der Linie XVII-XVII in Fig. 18;
Fig. 18 eine Ansicht, teilweise im Schnitt, gemäß der Linie XVIII in Fig. 17;
Fig. 19 bis 21 Schnittdarstellungen ähnlich den Fig. 14 und 17, nun jedoch mit beiden unteren Biegestempeln sowie der Doppel-Winkelhebelanordnung, zur Veranschaulichung von verschiedenen Phasen während der Verschwenkung der unteren Biegestempel;
Fig. 22 eine schematische, schaubildliche Ansicht der Anordnung der Stempel einer weiteren, modifizierten Biegevorrichtung;
Fig. 23, 24 und 25 in schematischen Stirnansichten ähnlich Fig. 10 und 11 verschiedene Phasen beim Blechbiegen mit einer Biegevorrichtung gemäß Fig. 22, wobei in Fig. 23 die Anfangsstellung, in Fig. 24 eine Zwischenstellung und in Fig. 25 die Endstellung gezeigt sind; und
Fig. 26 eine schematische Stirnansicht, allgemein entsprechend etwa der Darstellung in Fig. 7, noch einer anderen Biegevorrichtung, wobei die Anfangsstellung der Biegewerkzeuge mit vollen Linien und eine Zwischenstellung mit gestrichelten Linien dargestellt ist.

Gemäß den Fig. 1 bis 5 und 6 bis 9 weist die vorliegende, allgemein mit 1 bezeichnete Blechbiegevorrichtung oder Biegepresse in der derzeit besonders bevorzugten Ausführungsform ein unteres Gestell 2 auf, an dem in stirnseitigen Hauptträgern 3, 4 vertikale Führungen 5 vorgesehen sind, in denen säulenförmige Träger 6, 7 vertikal auf und ab verschiebbar geführt sind. Diese Träger 6, 7 tragen eine obere Halterung 8 mit einem Querhaupt 9, an dem ein oberer, wangen-oder schwertförmiger Stempel 10 (auch oberes Werkzeug, oberes Biegewerkzeug oder oberer Biegestempel genannt) auswechselbar befestigt ist, wobei die Halterung 8 für den oberen Stempel 10 an den Trägern 6, 7 in an sich herkömmlichen, nur schematisch veranschaulichten Schwenkgelenken 11, 12 beispielsweise frei schwenkbar gelagert ist. Der Zweck dieser Schwenklagerung wird nachstehend noch näher anhand der Fig. 5 bzw. 9 erläutert werden.

Die durch die Schwenkgelenke 11, 12 der Halterung 8 an den Trägern 6, 7 festgelegte Schwenkachse verläuft vorzugsweise längs der schneidenartig ausgebildeten unteren Biegekante 13 des oberen Biegestempels 10.

Zum Auf- und Abbewegen des oberen Stempels 10 sind mit den Trägern 6, 7 beispielsweise an sich konventionelle Spindeltriebe verbunden, wie in Fig. 1 nur ganz schematisch bei 14 veranschaulicht ist. Diese Spindeltriebe 14 enthalten dabei beispielsweise von einem Antriebsmotor 15, gegebenenfalls über ein Getriebe und eine Kupplung (nicht dargestellt) angetriebene Spindeln 16, die mit einer an der Unterseite der Träger 6, 7 vorgesehenen Spindelmutter 17 zusammenwirken, um bei Umlaufen der Spindeln 16 die Träger 6 bzw. 7 in ihren Führungen 5 auf bzw. ab zu bewegen. Diese Spindeltriebe 14 sowie weitere, noch näher zu erläuternde Antriebseinrichtungen sind am bzw. im Gestell 2 auf an sich herkömmliche Weise untergebracht.

Zum Biegen eines Blechs 18 sind weiters am Gestell 2 zwei untere, insbesondere platten- oder wangenförmig ausgebildete Biegestempel 19, 20 (auch untere Werkzeuge, untere Biegewerkzeuge oder einfach untere Stempel genannt) vorgesehen. Diese beiden unteren Biegestempel 19, 20 sind am Gestell 2 auf eine in den Fig. 1 bis 9 nicht näher veranschaulichte Weise, z.B. mit Hilfe von stirnseitig angelenkten Doppelhebelanordnungen oder Kurvenführungen an den Hauptträgern 3, 4, schwenkbar gelagert. Ein Beispiel für eine solche Anordnung zur Bewegungsführung der beiden unteren Biegestempel 19, 20 bei Verschwenken wird nachstehend noch anhand der Fig. 14 bis 21 erläutert werden. Ein anderes Beispiel ist in Fig. 26 gezeigt. Aufgrund dieser Bewegungsführung sind die zwei unteren Biegestempel 19, 20 zumindest im wesentlichen um eine gemeinsame Schwenkachse 21 (s. z.B. Fig. 7 und 8) schwenkbar, die im Bereich der herzustellenden Biegekante 22 im zu biegenden Blech 18 liegt, und die inbesondere auch in der Ebene 23 der Auf- und Abbewegung des oberen Stempels 10 liegt. Die gemeinsame Schwenkachse 21 fällt dabei vorzugsweise auch mit der durch die Schwenkgelenke 10, 11 definierten Achse für die Verschwenkung des oberen Stempels 10 samt seiner Halterung 8 relativ zu den Trägern 6, 7 zusammen, wenn sich der obere Stempel 10 in seine Arbeitslage gemäß Fig. 3 bis 5 bzw. 7 bis 9 befindet, in der er als stationäres Gegenwerkzeug beim Biegen dient. In diesem Zusammenhang sei noch darauf hingewiesen, daß bei den schematischen Darstellungen gemäß Fig. 6 bis 9 wie auch bei jener gemäß Fig. 12 die auf und ab verschiebbaren Träger 6, 7 weggelassen wurden und nur die Halterung 8 mit dem oberen Stempel 10 sowie die Schwenkgelenke 10, 11 schematisch angedeutet sind.

Die Ebene, in der der obere Stempel 10 auf und ab bewegbar ist, ist in den Fig. 6 bis 8 bei 23 angegeben.

Als Antrieb zum Verschwenken der unteren Biegestempel 19, 20 um die gemeinsame Schwenkachse 21 dient ein Schwenkmechanismus, der im vorliegenden Ausführungsbeispiel, über die Breite der Biegevorrichtung 1 verteilt, mehrere in Fig. 1 bis 5 schematisch bei 24 angedeutete Zahnstangengetriebe enthält. Dabei ist im einzelnen jeweils eine Zahnstange 25 im unteren Bereich des jeweiligen unteren Biegestempels 19 bzw. 20 angelenkt, wie in Fig. 6 schematisch bei 26 angedeutet ist. Diese Zahnstangen 25 kämmen mit auf zueinander sowie zu den Biegestempeln 19, 20 parallelen Wellen (die in Fig. 6 bis 9 durch ihre geometrischen Achsen 27 bzw. 28 angedeutet sind) sitzenden, gleich großen Zahnrädern 29 bzw. 30. Die eine Welle, z.B. 27, wird von einem Antriebsmotor, vorzugsweise dem einzigen, gemeinsamen Antriebsmotor 15, der auch die Spindeltriebe 14 für den oberen Stempel 10 antreibt, angetrieben, wie in Fig. 6 schematisch angedeutet ist, wobei gegebenenfalls ein in Fig. 6 durch ein Zahnrad 31 symbolisch angegebenes Getriebe-zwischengeschaltet sein kann, ähnlich wie dies auch im Fall des Spindelantriebs 14 vorgesehen sein kann (nicht gezeigt).

Die beiden Wellen 27, 28 erstrecken sich über die gesamte Breite der Biegevorrichtung 1, und sie sind stirnseitig sowie gegebenenfalls auch an Zwischenstellen, zwischen den einzelnen Zahnstangengetrieben 24, in entsprechenden Lagern (nicht dargestellt) im Gestell 2 drehbar gelagert. Pro Zahnstangengetriebe 24 liegt eine Zahnstange 25 sowie ein auf der entsprechenden Welle 27 bzw. 28 drehfest angebrachtes Zahnrad 29 bzw. 30 vor. Bei drehendem Antreiben der Wellen 27, 28 werden daher die Zahnstangen 25 der Länge nach verschoben, wobei sie die mit ihnen gelenkig verbundenen unteren Biegestempel 19, 20 in einer symmetrischen Bewegung in der Art eines Auseinanderspreizens auseinanderschwenken, vgl. insbesondere die Darstellungen in Fig. 7 (Ruhestellung) und 8 (auseinandergeschwenkte Arbeitsstellung). Um dabei die hiefür erforderliche geringfügige Schwenkbewegung der Zahnstangen 25 um die Wellen 27 bzw. 28 zu ermöglichen, können die Zahnstangen 25 in rohrartigen Gehäusen 32 aufgenommen und geführt sein, wie in Fig. 6 schematisch veranschaulicht ist, wobei diese Gehäuse 32 mit Flanschabschnitten 33 auf der jeweiligen Welle 27 bzw. 28 frei drehbar gelagert sind. Die Zahnräder 29, 30 durchsetzen dabei zur Längsachse der Zahnstange 25 parallele Schlitzöffnungen in den rohrartigen Gehäusen 32, um mit den darin gelagerten Zahnstangen 25 kämmen zu können.

Nachfolgend wird nun die Funktionsweise der beschriebenen Blechbiegevorrichtung 1 anhand der schematischen Darstellungen von Fig. 6 bis 9 sowie auch unter Bezugnahme auf die Fig. 1 bis 5 und ferner auf Fig. 10 und 11 erläutert.

Die Ausgangs- oder Ruhestellung der Blechbiegevorrichtung 1 ist in den Fig. 1, 2 und 6 veranschaulicht. Dabei nimmt der obere Stempel 10 seine vom Blech 18 abgehobene obere Ruhestellung ein, und in dieser Stellung kann ein zu biegendes Blech 18 händisch oder mechanisch der Biegevorrichtung 1 zugeführt und auf ihr in Position gebracht werden. Wenn nun ein Blechbiegezyklus begonnen wird, wird zuerst der obere Stempel 10 samt seiner Halterung 8 mit Hilfe der Träger 6, 7 in den Führungen 5 abwärts bewegt, bis der obere Stempel 10 mit seiner Kante 13 (die insbesondere in Fluchtung mit der Achse 11, 12 vorliegt) das zu biegende Blech 18 berührt, welches zuvor auf die unteren Biegestempel 19, 20 gebracht wurde. Diese Phase, in der das Blech 18 praktisch zwischen den drei Biegestempeln 10, 19 und 20 eingespannt vorliegt, jedoch noch nicht gebogen wird, ist in den Fig. 3 und 7 sowie weiters mit voll ausgezogenen Linien in Fig. 10 und 11 veranschaulicht.

Nunmehr wird, beispielsweise über eine nicht näher veranschaulichte Kupplung, der Antrieb zu den Antriebswellen 27, 28 der Zahnstangengetriebe 24 für die unteren Biegestempel 19, 20 geschlossen, d.h. eingeschaltet. Dementsprechend werden die Zahnstangen 25 paarweise symmetrisch schräg aufwärts angetrieben, wobei sie die unteren Stempel 19, 20 um die ihnen gemeinsame Schwenkachse 21 gegensinnig verschwenken, d.h. gemäß der Darstellung in Fig. 7 und 8 wird der linke Biegestempel 19 im Uhrzeigersinn und der rechte Biegestempel 20 im Gegenuhrzeigersinn verschwenkt. Mit Hilfe der schwenkenden unteren Werkzeuge 19, 20 wird das Blech 18 unter Anlage an der unteren Kante 13 des oberen Stempels 10 symmetrisch gebogen, wobei die Biegekante 22 hergestellt wird. Während dieses Biegevorganges wird zweckmäßigerweise der obere Stempel 10 samt seiner Halterung 8, etwa mit Hilfe des Spindeltriebes 14 (Fig. 1), in seiner Position festgestellt oder arretiert, so daß er einen stationären Gegenstempel bei diesem Biegevorgang bildet. Das Blech 18 wird dabei z.B. um ca. 90° längs der Biegekante 22 gebogen, vgl. die Darstellung in den Fig. 4 und 8; wie in den Fig. 10 und 11 weiters veranschaulicht ist, kann bei diesem Biegevorgang auch ein spitzer Biegewinkel im Blech 18 herbeigeführt werden, vgl. dort die gestrichelt dargestellte Position der unteren Biegestempel 19, 20.

Gemäß Fig. 5 und 9 kann sodann bei der vorliegenden Blechbiegevorrichtung 1, sofern das Blech 18 bereits zuvor einem Biegevorgang unterworfen wurde, der obere Stempel 10 samt seiner Halterung 8 um die durch die Gelenke 11, 12 (Fig. 1) definierte Achse, die wie erwähnt in der Arbeitsstellung im wesentlichen mit der Biegeachse bzw. der Schwenkachse 21 der unteren Stempel 19, 20 zusammenfällt, zur Seite geschwenkt werden, um so Platz für den bereits abgebogenen Rand 34 des Blechs 18 zu schaffen.

Damit ist der Biegevorgang beendet, und die Antriebe werden reversiert, um die unteren Biegestempel 19, 20 wieder in die vertikale Ausgangslage zurückzuschwenken sowie den oberen Biegestempel 10 nach oben zu verschieben und wieder gerade zu stellen. Das gebogene Blech 18 kann nunmehr um einen Schritt weiter vorgeschoben oder aus der Vorrichtung 1 entfernt werden.

Wie aus den Fig. 6 bis 9 sowie insbesondere aus Fig. 10 und 11 ersichtlich ist, können die unteren, schwenkbaren Biegestempel an ihrer in der Ruhestellung oberen Seite mit stangenartigen, im Querschnitt ungefähr halbkreisförmigen Druckkörpern 35, 36 versehen sein, die in einem halbzylindrischen Bett 37 bzw. 38 (Fig. 10 und 11) an den Oberseiten der unteren Biegestempel 19, 20 frei schwenkbar gelagert sind. Mit dieser Ausbildung, mit den schwenkbaren Druckkörpern 35, 36, die eine dem zu biegenden Blech 18 zugewandte ebene Fläche 39 haben, ist auf einfache Weise eine Anpassung an das jeweilige Blech 18, insbesondere mit unterschiedlichen Blechstärken, möglich.

Die unteren Biegestempel 19, 20 können jedoch anstattdessen auch mit einer schneidenartig ausgebildeten Oberseite, mit konvexer Rundung, versehen sein, wie in Fig. 12 bei 40 veranschaulicht ist. Im übrigen entspricht diese Ausführungsform der zuvor beschriebenen Vorrichtung, und insbesondere entspricht die Darstellung in Fig. 12 der Darstellung in Fig. 9, d.h. es ist der Endzustand nach einem Biegevorgang, mit zur Seite verschwenktem oberen Stempel 10, veranschaulicht, so daß sich eine neuerliche Erläuterung, wie vorstehend anhand der Fig. 1 bis 5 bzw. 6 bis 9 gegeben, erübrigen kann.

In Fig. 13 ist in einer schematischen Teilansicht eine weitere Ausführungsform der unteren Biegestempel, z.B. des Biegestempels 19, veranschaulicht. Auch hier ist an der Oberseite dieses Biegestempels 19 ein Druckkörper 35 mit ebener Oberseite 39 schwenkbar gelagert. Dabei sind beispielsweise schematisch veranschaulichte stirnseitige Schwenkzapfen 41 sowie eine rinnenförmige Lagervertiefung 42 zur Lagerung des prismatischen, im Querschnitt ungefähr dreieckförmigen Druckkörpers 35 vorgesehen.

Anhand der Fig. 14 bis 21 soll nun ein Beispiel für eine Anordnung zur Lagerung, gelenkigen Verbindung und Bewegungsführung der unteren Biegestempel 19, 20 beschrieben werden. Dabei ist in den Fig. 14 und 17 der obere Teil des gemäß der Darstellung in Fig. 6 linken unteren Biegestempels 19, jedoch ohne Druckkörper 35 (Fig. 6), in einer Querschnittsdarstellung veranschaulicht. Die Fig. 15 und 18 zeigen diesen oberen Teil des linken unteren Biegestempels 19 in einer ausschnittsweisen Ansicht von der Innenseite her, um die Form oder das Profil der Lager- und Führungsausnehmungen für noch zu beschreibende Winkelhebel zu veranschaulichen. Zur allgemeinen Erläuterung dieser Ausführungsform sei noch erwähnt, daß die Fig. 14 und 15 bloß den oberen Teil des unteren Biegestempels 19 zeigen, wogegen in den Fig. 17 und 18 der obere Teil dieses unteren Biegestempels 19 zusammen mit einem Paar Winkelhebel gezeigt ist. Dieses Winkelhebelpaar ist in einer schematischen axonometrischen Darstellung in Fig. 16 für sich allein veranschaulicht.

Wie aus den Fig. 14, 15, 17 und 18 ersichtlich ist, sind im jeweiligen unteren Biegestempel, z.B. im Biegestempel 19, eine sacklochartig Lagerausnehmung 43 sowie eine durchgehende schlitzförmige Öffnung 44 mit geraden Gleitnuten 45 vorgesehen, wobei sich in Ansicht (s. Fig. 15) eine Kreuzform dieser Öffnung 44 mit den Gleitnuten 45 ergibt. Zur gelenkigen Verbindung der beiden unteren Biegestempel 19, 20 (s. Fig. 19 bis 21) dient zumindest ein Paar doppelt abgewinkelter Winkelhebel 46, 47, s. auch Fig. 16, wobei diese Winkelhebel 46, 47 in einem Winkelbereich bei 48 schwenkbar miteinander verbunden sind. Das Bezugszeichen 48 deutet dabei in Fig. 16 einen Zapfen zur Schwenkverbindung der beiden Winkelhebel 46, 47 an, es kann sich hier jedoch auch um eine durchgehende Achse handeln, die sich über die gesamte Breite der Biegevorrichtung gemäß Fig. 1 bis 5 erstreckt, wobei eine solche Ausbildung dann vorzusehen sein wird, wenn mehrere derartige Winkelhebelpaare über die Breite der Biegevorrichtung 1 verteilt vorgesehen werden, ähnlich wie dies vorstehend für die Zahnstangengetriebe 24 beschrieben wurde.

Jeder untere Biegestempel, z.B. der Biegestempel 19, ist mit einem der Winkelhebel 46, 47 eines solchen Paares von gelenkig miteinander verbundenen Winkelhebeln gelenkig verbunden, und zwar im Bereich seiner Lagerausnehmung 43, in der ein Ende eines Armes 49 des einen Winkelhebels, z.B. des Winkelhebels 46 (Fig. 14, 17 und 18), schwenkbar mit Hilfe eines Schwenkzapfens (oder aber wiederum einer durchgehenden Schwenkachse) 50 angelenkt ist. Weiters nimmt dieser untere Biegestempel, z.B. 19, das entgegengesetzte Ende des anderen Winkelhebels, also hier des Winkelhebels 47, verschiebbar in den Gleitnuten 45 der durchgehenden Öffnung oder Durchbrechung 44 auf. Hiefür kann am Ende des Winkelhebels 47 ein Paar Gleitsteine 51 schwenkbar angebracht sein, und diese Gleitsteine 51 sind linear verschiebbar in den Gleitnuten 45 geführt, vgl. aus Fig. 16 insbesondere auch die Darstellung in den Fig. 17 und 18. Es sei darauf hingewiesen, daß in Fig. 18 der zweite Gleitstein 51 durch den anderen Winkelhebel 46 verdeckt und daher nicht zu sehen ist.

Selbstverständlich ist die Anordnung hinsichtlich des anderen unteren Biegestempels 20 völlig analog, d.h. am anderen Biegestempel 20 ist der Winkehebel 47 angelenkt, wogegen der Winkelhebel 46 verschiebbar geführt ist, vgl. die Darstellungen in den Fig. 19 bis 21.

Aus diesen Fig. 19 bis 21 ist sodann der Bewegungsablauf beim Verschwenken der unteren Biegestempel 19, 20 ersichtlich, wenn diese Biegestempel 19, 20 beispielsweise mit Hilfe der anhand der Fig. 6 bis 9 erläuterten, in Fig. 14 bis 21 nicht gezeigten Zahnstangengetriebe 24 als Schwenkantrieb oder Schwenkmechanismus verschwenkt werden. Die Doppelhebelanordnung(en) mit den Winkelhebelpaaren 46, 47 sichert bzw. sichern dabei eine exakt gegenläufige, synchrone Schwenkbewegung der unteren Biegestempel 19, 20, unter Festlegung der exakten Position der gedachten Schwenkachse 21, s. Fig. 20 und 21. Im einzelnen ist dabei in Fig. 19 die Ausgangs- oder Ruhestellung gezeigt, in der die unteren Biegestempel 19, 20 mit ihren Oberseiten horizontal angeordnet sind. In der Position gemäß Fig. 20 wurden die unteren Biegestempel 19, 20 bereits über einen Teil ihres Schwenkhubes verschwenkt, und gemäß der Darstellung in Fig. 21 haben sie schließlich beispielsweise ihre End-Schwenkstellung erreicht. Aus den Fig. 19 bis 21 ist dabei ersichtlich, daß die Gelenkachse 48 der Winkelhebelpaare 46, 47 sich im wesentlichen gemäß der Mittenebene (Ebene 23 gemäß Fig. 6) geringfügig vertikal bewegt. Im übrigen gleiten die Gleitsteine 51 während dieser Schwenkbewegung in ihren Gleit- oder Steuernuten 45, wogegen die Winkelhebel 46, 47 mit ihren entgegengesetzten Enden relativ zu den jeweiligen Biegestempeln 19, 20 verschwenkt werden.

Was die Schwenklagerung der Winkelhebel 46, 47 in den unteren Biegestempeln 19, 20 betrifft (Gelenkachse 50), so ist es auch denkbar, in den Lagerausnehmungen 43 von der Innenseite oder Stirnseite (die in Fig. 15 ersichtlich ist) her Lagerblöcke (nicht dargestellt) einzusetzen, wobei in diesen Lagerblöcken die Enden der Winkelhebel 46, 47 schwenkbar gelagert sind. Diese in der Zeichnung nicht näher veranschaulichten Lagerblöcke können in ihren Abmessungen exakt den Lagerausnehmungen 43 entsprechen, und sie können im übrigen in diesen Lagerausnehmungen 43 mit Hilfe von Schrauben bzw. Bolzen gesichert werden.

In den Fig. 22 bis 25 ist ganz schematisch mit ihren wesentlichen Arbeitsteilen eine weitere Blechbiegevorrichtung 1 veranschaulicht, die hinsichtlich der Relativbewegung ihrer Stempel oder Werkzeuge 10, 19 und 20 völlig den bisher beschriebenen Ausführungsbeispielen entspricht, wobei jedoch während des Biegeprozesses nicht der obere Stempel 10 stationär gehalten wird, sondern der eine, gemäß der Darstellung in Fig. 22 bis 25 rechte untere Stempel 20, wogegen der andere untere Stempel 19 beim Biegen des Blechs 18 (siehe Fig. 23 bis 25) entsprechend den bisherigen Ausführungsbeispielen verschwenkt wird, und zur Herbeiführung der relativen Schwenkbewegungen zwischen den Stempeln überdies der obere Stempel 10 - mit der halben Winkelgeschwindigkeit im Vergleich zum linken unteren Stempel 19 -verschwenkt wird, siehe auch die in Fig. 24 gezeigte Zwischenstellung der drei Stempel sowie die in Fig. 25 gezeigte Endstellung. Würde man bei dieser Ausführung gemäß Fig. 22 bis 25 den Bewegungsablauf vom oberen Stempel 10 aus (Ruheposition) beobachten, so würde sich ein völlig gleicher Schwenkbewegungsablauf wie vorstehend anhand der Fig. 1 bis 11 erläutert ergeben. Die einzelnen Bewegungsphasen sind in den Fig. 22 bis 25 jedoch vom stationären Gestell (das in Fig. 22 bis 25 nicht näher veranschaulicht ist) aus beobachtet gezeigt. Eine solche Kinematik, wie bei der Biegevorrichtung gemäß Fig. 22 bis 25, kann dann erwünscht sein, wenn beim zu biegenden Blech 18 auf der einen Seite der Biegekante nur eine geringfügige Bewegung, sofern überhaupt, erfolgen soll.

Im einzelnen sind beim Ausführungsbeispiel gemäß Fig. 22 bis 25 die beiden unteren Stempel 19, 20 scharnierartig, mit ineinandergreifenden Ösengliedern 52 zur Bildung des Scharniergelenks 53, gelenkig miteinander verbunden, wobei sich eine Scharnierachse 54 durch die gesamte Gelenkanordnung hindurch erstreckt. Seitlich des Scharniergelenks 53 haben die beiden unteren Stempel 19, 20 dort, wo sie mit dem zu biegenden Blech 18 in Kontakt kommen, eine abgerundete Wangenform. Die beiden unteren Werkzeuge oder Stempel 19 können dabei auch, im Hinblick auf eine leichtere Austauschbarkeit, aus einzelnen Segmenten 55 aufgebaut sein, die fest mit einem Werkzeugträger oder Stempelunterteil 56, etwa mit Hilfe von Bolzen 57, verbunden sind. Als Schwenkantrieb für den linken unteren Stempel 19 können kreisbogenförmige Führungsschienen 58 mit einer nicht näher veranschaulichten Zahnung vorgesehen sein, die sich durch Führungsschlitze 59 im Basisteil 56 des anderen unteren Stempels 20 erstrecken und mit Antriebszahnrädern 60, die im Prinzip den Zahnrädern 29 bzw. 30 gemäß Fig. 6 bis 9 entsprechen, kämmen. Der Antrieb für diese Zahnräder 59 kann auf die bereits anhand der Fig. 6 bis 9 erwähnte Weise über einen in Fig. 22 nicht näher gezeigten Antriebsmotor sowie ein Getriebe erfolgen.

In Fig. 22 ist schematisch mit gestrichelten Linien auch veranschaulicht, wie bei einem Verdrehen des Zahnrades 60 im Gegenuhrzeigersinn (s. Pfeil) der linke Stempel 19 auswärts, d.h. vom rechten Stempel 20 weg verschwenkt wird. Der Einfachheit halber wurde dabei nicht veranschaulicht, daß sich gleichzeitig mit dieser Schwenkbewegung des einen unteren Stempels 19 auch der obere Stempel 10 - wie erwähnt mit der halben Winkelgeschwindigkeit im Verhältnis zum unteren Stempel 19 -verschwenkt.

Der Antrieb des oberen Stempels 10 kann dabei auf im Prinzip analoge Weise wie für den unteren Stempel 19 erfolgen, wobei über ein Getriebe das erforderliche Übersetzungsverhältnis von 2:1 sicherzustellen ist. Eine derartige Antriebsanordnung ist an sich herkömmlich, so daß sie an dieser Stelle nicht weiter erläutert werden braucht.

Ferner sei erwähnt, daß die Lagerung des oberen Stempels 10 im nicht näher veranschaulichten Gestell bei der Biegevorrichtung gemäß Fig. 22 im Prinzip auf ähnliche Weise wie vorstehend anhand der Fig. 1 bis 5 erläutert vorgesehen werden kann, d.h. insbesondere mit Trägern 6, 7 und einer daran schwenkbar gelagerten oberen Halterung 8.

In den Fig. 23 bis 25 ist auch die Schwenkachse 21 für die Relativverschwenkung zwischen den unteren Biegestempel 19, 20 veranschaulicht, die hier mit der geometrischen Achse der Gelenkachse 54 (Fig. 22) des Scharniergelenks 53 zusammenfällt. Um diese Schwenkachse 21 wird beim Biegen auch der obere Stempel 10 verschwenkt, siehe die Darstellung in Fig. 24 und Fig. 25.

Selbstverständlich liegt das Zentrum der kreisbogenförmigen Schienen 58 auf dieser Schwenkachse 21 (d.h. der geometrischen Achse der Scharniergelenksachse 54).

Beim Ausführungsbeispiel gemäß Fig. 26 werden wiederum die beiden unteren Stempel 19, 20 relativ zum oberen Stempel 10, der hier nur durch einen die Krümmung der Biegekante veranschaulichenden Kreis versinnbildlicht ist, symmetrisch verschwenkt, wobei hiefür kreisbogenförmige Führungsbahnen mit entsprechend kreisbogenförmigen Zahnsegmenten 61 (für den Biegestempel 19) bzw. 62 (für den Biegestempel 20) vorgesehen sind. Diese bogenförmigen Zahnsegmente oder Zahnschienen 61, 62 kämmen dabei jeweils mit einem Zahnrad 63 (für die Zahnschiene 61) bzw. 64 (für die Zahnschiene 62). Das Zahnrad 63 wird dabei von einem gemeinsamen Antriebszahnrad 65 her angetrieben, das mit einem Motor (entsprechend dem Motor 15 in Fig. 6) gekuppelt sein kann, und die Zahnräder 63, 64, kämmen für ihre gegenläufige Drehbewegung direkt miteinander, ähnlich wie die Zahnräder 29, 30 gemäß Fig. 6.

Mit den Zahnschienen 61 bzw. 62 sind Schuhe 66 bzw. 67 fest verbunden, wobei diese Schuhe 66, 67 als Gleitschuhe in den nicht näher ersichtlichen Gleitführungsbahnen, die mit den Zahnschienen 61, 62 ausgerüstet sind, geführt sind. Mit diesen Schuhen 66, 67 sind die Werkzeughalter 68, 69 für die unteren Werkzeuge 19, 20 über Gelenke 70 bzw. 71 verbunden, um so beim Biegen geringfügige Ausgleichsbewegungen der unteren Werkzeuge oder Stempel 19, 20 relativ zur Blechfläche zu ermöglichen.

Der obere Stempel 10 wird beim Biegen des Blechs 18 vertikal nach unten angetrieben, etwa mit Hilfe eines Antriebs ähnlich dem Spindelantrieb 14 gemäß Fig. 1, wobei dieser vertikale Abwärtsantrieb mit der Schwenkbewegung der unteren Werkzeuge 19, 20 -etwa über eine numerische Steuerung, über einen Rechner (nicht dargestellt) - gekoppelt ist, um je nach Blechstärke zu erreichen, daß beim Biegen des Blechs 18, wenn sich die beiden unteren Stempel 19, 20 auseinanderschwenken und zugleich der obere Stempel 10 abwärts bewegt, vgl. die in Fig. 26 gestrichelt gezeigte Zwischenstellung beim Biegen, einen Reibungsschluß der unteren Stempel 19, 20 am Blech 18 zu erzielen, so daß keine Relativbewegung zwischen diesen Stempeln und dem Blech 18 längs dessen Oberfläche erfolgt. Dadurch wird eine besonders schonende Behandlung des Blechs 18 beim Biegen sichergestellt, und sonst häufig auftretende Oberflächenfehler werden vermieden.

Wenn die Erfindung vorstehend anhand von besonders bevorzugten Ausführungsbeispielen näher erläutert wurde, so sind doch zahlreiche Abwandlungen und Modifikationen möglich, ohne daß der Rahmen der Erfindung verlassen wird. So ist es, insbesondere beim Biegen von stärkeren Blechen, auch denkbar, die unteren Biegestempel 19, 20 um zueinander in Abstand verlaufende, parallele Achsen schwenkbar zu lagern. Ferner kann der Antrieb der Biegestempel 19, 20 bzw. 10, 19 anstatt mit Hilfe der beschriebenen Zahnstangengetriebe auch mit Hilfe von Arbeitszylindern bewerkstelligt werden; der obere Stempel 10 kann beispielsweise auch mit Hilfe eines Exzenterantriebes oder eines Arbeitszylinders auf und ab bewegt werden, wobei gegebenenfalls eine Verriegelung des oberen Stempels 10 in der unteren Arbeitslage gemäß Fig. 3 oder 7 durch einfaches Abstellen des Exzenterantriebes in dieser Position erreicht werden kann. Als Antriebsmotor 15 kann beispielsweise ein Elektromotor verwendet werden. Ferner können selbstverständlich auch kreisbogenförmige Zahnstangen, wie anhand der Fig. 22 oder 26 erläutert, bei der Ausführungsform gemäß Fig. 1 bis 11 eingesetzt werden (und umgekehrt geradlinige Zahnstangen etwa bei der Ausführungsform gemäß Fig. 22 oder 26). Eine Unterteilung in einzelne Stempelsegemente 55, wie anhand der Fig. 22 erläutert, kann selbstverständlich auch bei allen anderen Ausführungsbeispielen vorgesehen werden.

## Patentansprüche

1. Blechbiegevorrichtung (1) mit einem relativ zu einem Gestell (2) quer zur Blechebene aus einer oberen zurückgezogenen Stellung in eine untere Arbeitsstellung und zurück bewegbaren oberen Gegenhaltestempel (10), dem zwei am Gestell (2) angeordnete untere Biegestempel (19, 20) gegenüberstehen, wobei die beiden unteren Biegestempel (19, 20) um eine allgemein im Bereich (22) der Biegung des Blechs (18) verlaufende Achse (21) schwenkbar im Gestell (2) gelagert und mit einem Schwenkmechanismus (24) gekuppelt sind, dadurch gekennzeichnet, daß der obere Gegenhaltestempel (10) mit seiner Halterung (8) an einem am Gestell (2) auf und ab geführten Träger (6, 7) um eine allgemein im Bereich der Biegekante (22) im Blech (18) verlaufende Achse (11, 12) schwenkbar gelagert ist.

2. Biegevorrichtung nach Anspruch 1, dadurch gekennzeichnet, daß die horizontale Schwenkachse (11, 12) des Gegenhaltestempels (10) in dessen unterer Arbeitsstellung zumindest im wesentlichen mit der gemeinsamen Schwenkachse (21) der unteren Biegestempel (19, 20) zusammenfällt.

3. Biegevorrichtung nach Anspruch 1 oder 2, dadurch gekennzeichnet, daß die beiden unteren Biegestempel (19, 20) mit Hilfe von über die Breite der Biegevorrichtung (1) verteilt vorgesehenen Paaren von Winkelhebeln (46, 47), die jeweils mittig über ein Gelenk (48) miteinander verbunden sind, gelenkig miteinander gekuppelt sind.

4. Biegevorrichtung nach Anspruch 3, dadurch gekennzeichnet, daß die Winkelhebel (46, 47) jeweils einerseits mit einem der unteren Biegestempel (19, 20) gelenkig verbunden sind und andererseits mit einem Gleitstein oder dergl. (51) in einer Gleitnut (45) des anderen der beiden unteren Biegestempel (19, 20) verschiebbar geführt sind.

5. Biegevorrichtung nach einem der Ansprüche 1 bis 4, dadurch gekennzeichnet, daß den unteren Biegestempeln (19, 20) als Schwenkmechanismus über die Breite der Biegevorrichtung (1) verteilt mehrere Zahnstangengetriebe (24) zugeordnet sind.

6. Biegevorrichtung nach Anspruch 5, dadurch gekennzeichnet, daß die Zahnstangengetriebe (24) paarweise symmetrisch angeordnet sind.

7. Biegevorrichtung nach Anspruch 5 oder 6, dadurch gekennzeichnet, daß die Zahnstangengetriebe (24) mit einem gemeinsamen Antriebsmotor (15) gekuppelt sind.

8. Biegevorrichtung nach einem der Ansprüche 5 bis 7, dadurch gekennzeichnet, daß an jedem unteren Biegestempel (19, 20) Zahnstangen (25) angelenkt sind, die ihrerseits mit auf einer Welle (27, 28) sitzenden Zahnrädern (29, 30) kämmen.

9. Biegevorrichtung nach Anspruch 7 und 8, dadurch gekennzeichnet, daß auf den beiden, den zwei unteren Biegestempeln (19, 20) zugeordnete Wellen (27, 28) zwei miteinander kämmende Zahnräder (29, 30) sitzen und so die eine, vom Antriebsmotor (15) angetriebene Welle (27) die andere Welle (28) gegensinnig umlaufend antreibt.

## Claims

1. A sheet bending machine (1) comprising an upper counter-punch (10) capable of being moved relative to a frame (2) and transverse to the plane of the sheet from an upper, retracted position into a lower, operating position and back, which is opposed by two lower bending punches (19, 20) arranged on the frame, wherein the two lower bending punches (19, 20) are mounted in the frame (2) so as to be pivotable about an axis (21) generally located in the region (22) of bending of the sheet (18) and are coupled to a pivoting mechanism (24), characterized in that the upper counter-punch (10), together with its holding means (8), is mounted on a support (6, 7) guided on the frame (2) in an up and down movement, so as to be pivotable about an axis (11, 12) generally extending in the region of the bending edge (22) within the sheet (18).

2. A sheet bending machine according to claim 1, characterized in that the horizontal pivot axis (11, 12) of the counter-punch (10), in the lower operating position thereof, at least substantially coincides with the common pivot axis (21) of the lower bending punches (19, 20).

3. A sheet bending machine according to claim 1 or 2, characterized in that the two lower bending punches (19, 20) are articulately coupled to each other by means of pairs of angle levers (46, 47) distributedly arranged over the width of the bending machine (1), each being centrally connected via a joint (48).

4. A sheet bending machine according to claim 3, characterized in that the angle levers (46, 47), on the one hand, each are articulately connected with one of the lower bending punches (19, 20) and, on the other hand, are displaceably guided in a slide groove (45) of the other one of the two lower bending punches (19, 20) by a sliding block or the like (51).

5. A sheet bending machine according to any one of claims 1 to 4, characterized in that the lower bending punches (19, 20) are associated with several rack and pinion gears (24) distributed over the width of the bending machine (1) as pivoting mechanisms.

6. A sheet bending machine according to claim 5, characterized in that the rack and pinion gears (24) are arranged symmetrically in pairs.

7. A sheet bending machine according to claim 5 or 6, characterized in that the rack and pinion gears (24) are coupled to a common driving motor (15).

8. A sheet bending arrangement according to any one of claims 5 to 7, characterized in that racks (25) are hinged to each of the lower bending punches (19, 20), which racks mesh with pinions (29, 30) located on a shaft (27, 28).

9. A sheet bending machine according to claims 7 and 8, characterized in that two meshing pinions (29, 30) are located on the two shafts (27, 28) associated with the two lower bending punches (19, 20), the one shaft (27) that is driven by the driving motor (15), thus, driving the other shaft (28) in a counterwisely rotating manner.

## Revendications

1. Cintreuse à tôles (1) comportant un contre-pinçon supérieur (10) susceptible d'être mû relativement à un bâti (2) et transversalement au plan du tôle d'une position supérieure retirée dans une position d'opération inférieure, et retour, contre-pinçon qui est opposé par deux pinçons de cintrage inférieurs aménagés audit bâti (2), cependant que les deux pinçons de cintrage inférieurs (19, 20) sont montés dans ledit bâti (2), tout en étant susceptibles d'être pivotés autour d'un axe (21) s'étendant généralement dans la zone (22) de cintrage du tôle (18), et sont réliés à un mécanism de pivotement (24), caractérisée en ce que le contre-pinçon supérieur (10), avec son dispositif de serrage (8), est monté sur un support (6, 7) guidé en haut et en bas sur ledit bâti (2), tout en étant susceptible d'être pivoté autour d'un axe (11, 12) s'étendant généralement dans la zone de l'arête de cintrage (22) dans le tôle (18).

2. Cintreuse selon la revendication 1, caractérisée en ce que l'axe de pivotement horizontal (11, 12) du contre-pinçon (10), en position d'opération inférieure du dernier, au moins substantiellement coïncide avec l'axe de pivotement (21) commun aux poinçons de cintrage inférieurs (19, 20).

3. Cintreuse selon la revendication 1 ou 2, caractérisée en ce que le deux poinçons de cintrage inférieurs (19, 20) sont accouplés articulément l'un à l'autre au moyen de paires de leviers coudés (46, 47) distribuées sur la largeur de la cintreuse (1), qui, au milieu, sont reliés respectivement l'un à l'autre par une articulation (48).

4. Cintreuse selon la revendication 3, caractérisée en ce que chacun des leviers coudés (46, 47), d'une part, est relié articulément à un des poinçons de cintrage inférieurs (19, 20) et, d'autre part, est guidé en coulissant dans une rainure de glissement (45) de l'autre des deux poinçons de cintrage inférieurs (19, 20) au moyen d'un glisseur ou pareil (51).

5. Cintreuse selon l'une quelconque des revendications 1 à 4, caractérisée en ce que plusieurs engrenages à crémaillère (24) distribués sur la largeur de la cintreuse (1) sont prévus pour les poinçons de cintrage inférieurs (19, 20) en tant que mécanism de pivotement.

6. Cintreuse selon la revendication 5, caractérisée en ce que les engrenages à crémaillère (24) sont disposés symmétriquement en paires.

7. Cintreuse selon la revendication 5 ou 6, caractérisée en ce que les engrenages à crémaillère (24) sont reliés à un moteur d'entraînement (15) commun.

8. Cintreuse selon l'une quelconque des revendications 5 à 7, caractérisée en ce que des crémaillères (25) sont articulées sur chaque poinçon de cintrage (19, 20), crémaillères qui engrènent avec des pignons (29, 30) calés sur des arbres (27, 28).

9. Cintreuse selon la revendication 7 et 8, caractérisée en ce que deux pignons (29, 30) engrenant l'un avec l'autre sont disposés sur les deux arbres (27, 28) associés aux deux poinçons de cintrage inférieurs (19, 20), l'un (27) des arbres qui est entraîné par le moteur d'entraînement (15) ainsi entraînant l'autre arbre (28) en rotation dans le sens inverse.
